# FASCICULE DE BREVET EUROPEEN

(11) **EP 0 810 157 B1**
(45) Date de publication et mention de la délivrance du brevet: **07.11.2001**
(21) Numéro de dépôt: 97400909.4
(22) Date de dépôt: 22.04.1997
(51) Int. Cl.: B65D 5/08

(54) **Emballage en carton avec moyen pour remise à plat rapide**
Schnell zusammenklappbarer Verpackung aus Karton
Readily collapsible cardboard box

(30) Priorité: 30.05.1996 FR 9606688
(43) Date de publication de la demande: 03.12.1997
(73) Titulaire: Kaysersberg Packaging, 68320 Kunheim (FR)
(72) Inventeur: Leuillier, Paul, 80110 Le Plessier-Rozainvillers (FR); Boisard, Philippe, 60130 Saint-Just en Chaussée (FR); Razafimahefa, Arsène, 60130 Saint-Just en Chaussée (FR)
(74) Mandataire: Cortier, Sophie

(56) Documents cités:
- LU-A- 53 835
- US-A- 3 851 815
- US-A- 4 658 961
- US-A- 5 275 332
- US-A- 5 520 602

## Description

L'invention concerne le domaine des emballages en carton ou autre matériau semi-rigide. Elle vise en particulier un emballage du type comprenant une partie avec quatre panneaux formant une ceinture et au moins une partie constituant une paroi de fond.

Les emballages connus sous le nom de caisses américaines sont largement utilisés pour le stockage et le transport d'articles de consommation courante. Les caisses comprennent une ceinture à quatre panneaux et deux parois, l'une inférieure et l'autre supérieure. Ces dernières sont réalisées, après mise en forme de la ceinture, par pliage de rabats qui prolongent les quatre panneaux de la ceinture. Plus précisément, on dépose des pavés de colle sur la face externe de deux rabats opposés, on les plie à 90° et on plie ensuite les deux autres rabats sur les premiers. Ainsi les quatre rabats se retrouvent solidaires deux par deux, l'un intérieur l'autre extérieur, et forment la paroi de fond. Après chargement, on ferme la caisse de la même façon. Il est certain que ces opérations peuvent être automatisées.

Après usage, la caisse est démontée pour faciliter son stockage et son évacuation en vue de sa destruction ou du recyclage du carton, le cas échéant. Dans les magasins à grande surface de vente, le nombre de caisses que le personnel est amené à manipuler peut être très important. Un moyen permettant une remise à plat aisée de ces caisses après qu'elles ont été vidées de leur contenu est donc souhaitable.

On connaît par ailleurs des emballages de ce type mais séparables en deux parties, l'une, inférieure, formant une barquette présentoir, l'autre, supérieure, constituant la coiffe que l'on retire sur le lieu de vente des articles contenus dans la barquette. Pour ce modèle d'emballage, il est également souhaitable de pouvoir aisément remettre à plat la coiffe.

La présente invention se propose de résoudre ce problème.

Le brevet US-A-4 658 961 montre un emballage en carton comprenant quatre parois formant une ceinture et au moins une paroi de fond formée de deux rabats intérieurs et de deux rabats extérieurs rendus solidaires deux par deux. La paroi de fond comprend un moyen de pliage selon une diagonale.

Conformément à l'invention, on propose un emballage en carton ou autre matériau semi-rigide du type comprenant quatre parois formant une ceinture et au moins une paroi de fond formée de deux rabats intérieurs parallèles et de deux rabats extérieurs parallèles rendus solidaires par deux, par des moyens d'attache, la paroi de fond comprenant un moyen de pliage selon une diagonale, caractérisé en ce que la paroi de fond comprend en outre deux moyens pour désolidariser les rabats intérieurs des rabats extérieurs de part et d'autre de la dite diagonale.

Un tel emballage peut être aisément mis à plat grâce à la mise en oeuvre combinée des moyens sous l'action d'une simple pression exercée sur la paroi de fond vers l'intérieur.

Les moyens d'attache des rabats entre eux sont constitués de préférence par des pavés de colle, notamment de colle dite hotmelt, appliqués à chaud au moyen de pistolets applicateurs.

Le moyen de pliage est constitué par exemple par une découpe alternée réalisée sur au moins l'un des rabats extérieurs à partir de l'un des angles du fond. L'axe de pliage ainsi formé a pour fonction de faciliter le rapprochement en ciseaux des deux parois formant le dit angle. On rend le pliage encore plus aisé si on prévoit une découpe alternée sur le rabat intérieur parallèlement à celle du rabat extérieur. Une découpe alternée est préférée à un simple rainage car elle permet un pliage plus efficace. Le rainage n'est cependant pas à exclure.

Les moyens pour désolidariser les rabats intérieurs des rabats extérieurs de chaque côté de la diagonale sont de préférence constitués par des prédécoupes délimitant une portion détachable des rabats intérieurs. Cette portion comprend le moyen d'attache entre le rabat intérieur et le rabat extérieur correspondant. Ainsi, on facilite l'ouverture de l'angle formé par les deux parois situées d'un même côté de la diagonale.

Un avantage particulier de la solution de l'invention est qu'elle ne modifie pas la découpe du carton. L'utilisateur peut mettre en volume cet emballage comme un emballage traditionnel sans avoir à modifier son installation de formation et fermeture des rabats.

D'autres avantages et caractéristiques apparaîtront à la lecture de la description qui suit d'un mode de réalisation de l'invention en référence aux dessins annexés sur lesquelles :
- La figure 1 représente une plaque de carton pour la formation d'une caisse américaine comprenant les caractéristiques de la présente invention.
- La figure 2 représente la caisse réalisée à partir de la plaque de carton selon la figure 1.
- La figure 3 représente une plaque de carton pour la réalisation d'un emballage présentoir incorporant les caractéristiques de la présente invention.

On a représenté sur la figure 1 une plaque 1 de carton ou autre matériau équivalent, découpée et rainée pour former une caisse américaine. Celle-ci, après montage, a été représentée à la figure 2. La plaque 1 comprend, comme cela est bien connu, des panneaux 2, 4, 6, 8, délimités par les rainages respectifs 21, 24, 46, 68 (représentés par des traits interrompus) et le bord 85, ainsi qu'un tenon 3 entre le rainage 21 et le bord. De part et d'autre de cet alignement, les panneaux 2, 4, 6, 8 sont prolongés respectivement par des panneaux 21, 22, 41, 42, 61, 62, 81, et 83. A la mise en volume de la caisse, on forme d'abord la ceinture en pliant les panneaux autour des rainages et en fixant le tenon 3 au panneau 8 le long du bord 85, par collage ou agrafage. Pour former le fond, on rabat à 90° les panneaux 22 et 62 qui constituent alors les rabats intérieurs. On dépose de la colle sur ces deux rabats, par exemple deux pavés de colle hotmelt, chacun dans une zone à proximité des angles libres. On plie ensuite les deux autres rabats en les maintenant appuyés contre les deux premiers le temps que la colle durcisse. Les rabats 42, 82 constituent les rabats extérieurs. Ainsi les pavés de colle constituent les moyens d'attache des rabats entre eux. Les rabats sont solidaires par deux, c'est-à-dire un rabat intérieur avec un rabat extérieur. On a ainsi quatre liaisons : 22/42, 22/82, 62/42 et 62/82.

Après chargement, on procède de la même façon pour fermer la caisse. Il est possible également d'utiliser un ruban adhésif ou un autre moyen pour la fermeture.

Conformément à l'invention, on a ménagé sur cette plaque de carton des moyens destinés à faciliter la mise à plat de la caisse après usage.

On a ménagé un moyen de pliage préférentiel du rabat extérieur 42. Celui-ci est constitué par une découpe alternée 43 rectiligne du rabat 42, tracée depuis l'angle adjacent au rainage 24 jusqu'à son bord libre. Par prédécoupe ou découpe alternée, on entend la découpe de la plaque le long d'une succession de segments séparés par des zones non découpées et constituant des tenons ou points d'attache. Dans le cas d'une découpe alternée les points d'attache sont plus longs que dans la prédécoupe. Cette découpe 43 forme un angle alpha avec le bord du rabat situé dans le prolongement du rainage 24. Cet angle vaut par exemple 45° mais il peut en dévier sensiblement. On a ménagé une deuxième découpe alternée 83, identique à la première, sur le rabat 82 qui est non adjacent au rabat 42. Cette prédécoupe forme le même angle alpha avec le bord du rabat 82 situé dans l'alignement du rainage 68. Afin de rendre le pliage plus aisé, on prévoit également deux découpes alternées, 23' et 63' respectivement, sur les rabats 22 et 62. Elles forment un angle alpha avec le rainage délimitant leur rabat respectif.

On a ménagé également un moyen 23 de désolidarisation des rabats 22 et 82 et un moyen 63 de désolidarisation des rabats 62 et 42. Ces moyens 23 et 63 sont constitués par des prédécoupes qui délimitent une portion, 25 et 65 respectivement, susceptible d'être détachée du rabat. Cette portion s'étend sur le rabat, 22 resp. 62, de telle sorte que le moyen d'attache, 22/82 resp. 62/42, soit compris dans la zone ainsi délimitée.

La mise en volume de la caisse conforme à l'invention n'est pas différente de celle qui a été décrite ci-dessus. On a représenté à la figure 2 la caisse retournée de façon à voir la paroi de fond. Les rabats intérieurs 22 et 62 sont visibles par transparence.

Lorsque après usage, on souhaite mettre la caisse à plat, il suffit d'exercer une pression sur le fond dans le sens de la flèche; par exemple un coup de poing. Les moyens d'attache constitués par les pavés de colle sont prévus pour résister aux contraintes ainsi créées. Cependant, en raison des prédécoupes 23 et 63, les points d'attache reliant les portions 25 et 65 à leur rabat 22, 62 respectif cèdent, et autorisent la rotation des rabats autour de leur rainage respectif. Ces portions 25 et 65 restent solidaires des rabats 42 et 82 respectivement En continuant à exercer la pression sur le fond, on amène chaque rabat contre le panneau auquel il est attaché. Ce mouvement est guidé par les deux lignes 43 et 83 autour desquelles pivotent les rabats 22 et 42 d'une part, et 62 et 82 d'autre part. A la fin du mouvement le ciseau formé par les panneaux 6 et 8 est fermé ainsi que celui formé par les panneaux 2 et 4. La mise à plat est achevée. Afin de faciliter le pivotement des rabats en réduisant la résistance due aux frottements contre les parois adjacentes, on peut prévoir des rainages auxiliaires 26, 46, 66, 86.

On a représenté sur la figure 3 une plaque de carton permettant la réalisation d'un emballage présentoir ainsi que cela est décrit dans la demande de brevet EP 93402026. Cette plaque présente l'avantage de pouvoir être mise en volume de la même façon qu'une caisse américaine ordinaire. On applique la présente invention de manière avantageuse à la partie I de la caisse qui constitue la coiffe de l'emballage. Celle-ci peut être mise à plat après avoir été détachée de la portion II formant barquette présentoir.

## Revendications

1. Emballage en carton ou autre matériau semi-rigide du type comprenant quatre parois (2, 4, 6, 8) formant une ceinture et au moins une paroi de fond formée de deux rabats intérieurs (22, 62) parallèles et de deux rabats extérieurs (42, 82) parallèles, rendus solidaires deux par deux, par des moyens d'attache, la paroi de fond comprenant un moyen de pliage (43, 83, 23', 63') selon une diagonale, **caractérisé en ce que** la paroi de fond comprend en outre deux moyens (23, 63) pour désolidariser les rabats intérieurs des rabats extérieurs de part et d'autre de la dite diagonale.

2. Emballage selon la revendication précédente, **caractérisé en ce que** les moyens d'attache sont constitués par des pavés de colle placés entre la face externe des rabats intérieurs (22, 62) et la face interne des rabats extérieurs (42, 82).

3. Emballage selon l'une des revendications 1 et 2, **caractérisé en ce que** le moyen de pliage est constitué par une découpe alternée (43, 83) réalisée sur au moins l'un des deux rabats extérieurs à partir d'un coin de la paroi de fond et formant un angle (alpha) avec le bord du rabat.

4. Emballage selon la revendication précédente, **caractérisé en ce que** le moyen de pliage est constitué également par une découpe alternée (23', 63') réalisée sur au moins l'un des rabats intérieurs.

5. Emballage selon l'une des revendications précédentes, **caractérisé en ce qu'**au moins un des moyens pour désolidariser les rabats est constitué par une prédécoupe (23, 63) délimitant une portion de rabat détachable (25, 65).

6. Plaque de carton découpée comprenant quatre parois (2, 4, 6, 8), deux rabats intérieurs (22, 62) et deux rabats extérieurs (42, 82) destinés à former une paroi de fond, **caractérisé en ce que** lesdits rabats comprennent un moyen de pliage (43, 83, 23', 63') selon une diagonale et deux moyens de désolidarisation (23, 63) destinés à désolidariser les rabats intérieurs des rabats extérieurs de part et d'autre de ladite diagonale.

7. Plaque selon la revendication précédente, **caractérisée en ce qu'**elle comprend sur deux rabats non adjacents une découpe alternée rectiligne (43, 83) formant un angle compris entre 30° et 60° avec leur bord et constituant le moyen de pliage.

8. Plaque selon la revendication 6, **caractérisée en ce qu'**elle comprend sur deux rabats non adjacents une prédécoupe (23, 63) permettant le détachement d'une portion (25, 65) desdits rabats et constituant le moyen pour désolidariser les rabats.

9. Plaque de carton selon les revendications 7 et 8, **caractérisée en ce que** la dite découpe rectiligne (43, 83) est réalisée sur deux rabats non adjacents (42, 82) et la dite prédécoupe (23, 63) permettant le détachement d'une portion (25, 65) de rabat est réalisée sur les deux autres rabats (22, 62).

## Patentansprüche

1. Verpackung aus Karton oder einem anderen halbsteifen Material, mit vier Wänden (2, 4, 6, 8), die eine Umfangswandung bilden, und mindestens einer Bodenwand, die von zwei parallelen Innenlaschen (22, 62) und zwei parallelen Außenlaschen (42. 82) gebildet werden, welche paarweise durch Befestigungsmittel aneinander festgelegt werden, wobei die Bodenwand ein Faltmittel (43, 83, 23', 63') zum Falten längs einer Diagonalen aufweist, **dadurch gekennzeichnet, dass** die Bodenwand ferner zwei Mittel (23, 63) zum Lösen der Innenlaschen von den Außenlaschen beidseitig zu der besagten Diagonalen aufweist.

2. Verpackung nach dem vorhergehenden Anspruch, **dadurch gekennzeichnet, dass** die Befestigungsmittel von Klebstoffpads gebildet werden, die zwischen der Auβenseite der Innenlaschen (22, 62) und der Innenseite der Außenlaschen (42, 82) angeordnet sind.

3. Verpackung nach einem der Ansprüche 1 und 2, **dadurch gekennzeichnet, dass** das Faltmittel von einer Schwächungslinie (43, 83) gebildet wird, die an mindestens einer der beiden Außenlaschen, ausgehend von einer Ecke der Bodenwand, gebildet ist und einen Winkel (α) mit dem Rand der Lasche einschließt.

4. Verpackung nach dem vorhergehenden Anspruch, **dadurch gekennzeichnet, dass** das Faltmittel außerdem von einer Schwächungslinie (23', 63') gebildet wird, die an mindestens einer der Innenlaschen vorgesehen ist.

5. Verpackung nach einem der vorhergehenden Ansprüche, **dadurch gekennzeichnet, dass** eines der Mittel zum Lösen der Laschen von einer Schnittlinie (23, 63) gebildet wird, die einen lösbaren Laschenabschnitt (25, 65) begrenzt.

6. Kartonzuschnitt mit vier Wänden (2, 4, 6, 8), zwei Innenlaschen (22, 62) und zwei Außenlaschen (42, 82), die zum Bilden einer Bodenwand dienen, **dadurch gekennzeichnet, dass** die Laschen ein Faltmittel (43, 83, 23', 63') zum Falten längs einer Diagonalen und zwei Lösemitteln (23, 63) aufweist, die dazu dienen, die Innenlaschen beidseitig zu der Diagonalen von den Außenlaschen zu lösen.

7. Zuschnitt nach dem vorhergehenden Anspruch, **dadurch gekennzeichnet, dass** er an zwei nicht benachbarten Laschen eine geradlinige Schwächungslinie (43, 83) aufweist. die einen Winkel zwischen 30° und 60° mit ihrem Rand einschließt und das Faltmittel bildet.

8. Zuschnitt nach Anspruch 6, **dadurch gekennzeichnet, dass** er an zwei nicht benachbarten Laschen eine Schnittlinie (23, 63) aufweist, die das Lösen eines Abschnittes (25, 65) der Laschen erlaubt und das Mittel zum Lösen der Laschen bildet.

9. Kartonzuschnitt nach den Ansprüchen 7 und 8, **dadurch gekennzeichnet, dass** die geradlinige Schnittlinie (43, 83) an zwei nicht benachbarten Laschen (42, 82) vorgesehen ist und die Schnittlinie (23, 63) zum Lösen eines Laschenabschnittes (25, 65) an den beiden anderen Laschen (22, 62) vorgesehen ist.

## Claims

1. Packaging made of cardboard, or of another semi-rigid material of the type comprising four walls (2, 4, 6, 8) forming an enclosure, and at least one base wall formed by two parallel inner flaps (22, 62) and two parallel outer flaps (42, 82), which are rendered integral in pairs by means for attachment, the base wall comprising a means (43, 83, 23', 63') for folding according to a diagonal, **characterised in that** the base wall additionally comprises two means (23, 63) for separating the inner flaps from the outer flaps, on both sides of the said diagonal.

2. Packaging according to the preceding claim, **characterised in that** the means for attachment consist of blocks of glue placed between the outer surface of the inner flaps (22, 62), and the inner surface of the outer flaps (42, 82).

3. Packaging according to claim 1 or claim 2, **characterised in that** the means for folding consist of an alternating cut-out (43, 83) provided in at least one of the two outer flaps, starting from a corner of the base wall, and forming an angle (alpha) with the edge of the flap.

4. Packaging according to the preceding claim, **characterised in that** the means for folding also consists of an alternating cut-out (23', 63') provided in at least one of the inner flaps.

5. Packaging according to any one of the preceding claims, **characterised in that** at least one of the means for separating the flaps consists of a pre-cut-out (23, 63), which delimits a detachable portion of flap (25, 65).

6. Sheet of cut-out cardboard, comprising four walls (2, 4, 6, 8), two inner flaps (22, 62) and two outer flaps (42, 82), which are designed to form a base wall, **characterised in that** the said flaps comprise a means (43, 83, 23', 63') for folding according to a diagonal, and two means for separation (23, 63), which are designed to separate the inner flaps from the outer flaps, on both sides of the said diagonal.

7. Sheet according to the preceding claim, **characterised in that**, in two non-adjacent flaps, it comprises a straight alternating cut-out (43, 83), forming an angle of between 30° and 60° with the edge of the flaps, and constituting the means for folding.

8. Sheet according to claim 6, **characterised in that**, in two non-adjacent flaps, it comprises a pre-cut-out (23, 63), which permits detachment of a portion (25, 65) of the said flaps, and constitutes the means for separation of the flaps.

9. Sheet of cardboard according to claim 7 and claim 8, **characterised in that** the said straight cut-out (43, 83) is provided in two non-adjacent flaps (42, 82), and the said pre-cut-out (23, 63) which permits the detachment of a portion (25, 65) of flap, is provided in the other two flaps (22, 62).
